# EUROPÄISCHE PATENTSCHRIFT

(11) **EP 1 600 603 B1**
(45) Veröffentlichungstag und Bekanntmachung des Hinweises auf die Patenterteilung: **05.12.2007**
(21) Anmeldenummer: 05008980.4
(22) Anmeldetag: 25.04.2005
(51) Int. Cl.: E21D 11/38

(54) **Verfahren und Vorrichtung zum Abdichten der Wandungen von Ingenieurbauwerken aus Beton, insbesondere von unterirdischen Tunnelbauwerken**
Method and apparatus for sealing concrete tunnel walls
Procédé et appareil de scellement de paroi intérieure d'un tunnel en béton souterrain

(30) Priorität: 14.05.2004 DE 102004024472
(43) Veröffentlichungstag der Anmeldung: 30.11.2005
(73) Patentinhaber: MUEG Mitteldeutsche Umwelt-und Entsorgung GmbH, 06242 Braunsbedra (DE)
(72) Erfinder: Saal, Wolfgang, 06255 Schafstädt (DE); Engelmann, Roland, 06217 Beuna (DE)
(74) Vertreter: Zinken-Sommer, Rainer

(56) Entgegenhaltungen:
- EP-A- 1 057 940
- WO-A-01/02700
- CH-A5- 652 448

## Beschreibung

Die Erfindung betrifft ein Verfahren und eine Vorrichtung zum Abdichten der Wandungen von Ingenieurbauwerken aus Beton, insbesondere von unterirdischen Tunnelbauwerken, wobei als Dichtschicht mindestens eine Kunststoffbahn verwendet und diese auf die Bauwerkswandung aufgebracht wird.

Derartige Isolierungen werden derzeit fast ausschließlich zwischen einem äußeren Gewölbe aus Spritzbeton, geschaltem Ortsbeton oder Betontübbingen und einem eigentlich tragenden Innengewölbe eingebaut. Für Folienisolierungen im Tunnel- und Stollenbau werden vornehmlich Folien in einer Stärke von 1,0 bis 3 mm verwendet. Eine große Schwierigkeit bereitet dabei das Befestigen der Folien an der sehr oft nassen Innenwand. Wird ferner der innere Betonring durch Vibration verdichtet, so zeigt sich, dass durch die Zuschlagstoffkörner sehr feine Löcher in der Folie erzeugt werden. Für die Befestigung der Folie an der äußeren Auskleidung aus Beton, Spritzbeton oder Naturstein wurden bereits mehrere Lösungen durch Anhängen mit Hilfe von Knöpfen oder Schienen oder durch Aufspannen bzw. durch Einschießen von Nägeln gefunden. Die Folien werden in jedem Fall geschädigt und sind nicht mehr dicht gegen Sicker- und/oder Druckwasser.
Bei einem weiteren Verfahren werden Stahlgitterbögen in einem bestimmten Abstand zur Betondecke abgespannt, an denen die Folie befestigt wird.
Alle diese Verfahren sind arbeitsaufwendig und qualitativ wenig zufriedenstellend.
Der derzeitige Stand der Technik wird darüber hinaus durch verschiedenste Verfahrensvarianten des bekannten "Hot-Melt-Verfahrens" gebildet. Dabei werden unterschiedliche Folien bzw. Folienbahnen auf der Betonwandung durch das Aufbringen von Heissleim befestigt (CH 441 417, CH 652 448, CH 560 811).
In einer besonderen Ausführungsform dieses Hot-Melt-Verfahrens wird in EP 1 192 332 B1 und WO 01/2700 eine Vorrichtung und ein dazugehöriges Verfahren beschrieben, wobei auf einem speziellen Transportgestell ein Arbeitsspeicher mit Heissleim und die Folienbahnen zum Einbauort transportiert werden.

Die Folienbahnen werden nach dem Aufbringen von Heißleim an der Wandung befestigt.
Auch diese Verfahren sind kostenaufwendig und uneffektiv. Es muss beispielsweise viel Aufwand in die Sauberhaltung und Reinigung aller mit dem Heißleim in Kontakt kommenden Bauteile im Rahmen von Pausen, Produktionsunterbrechungen und Umsetzvorgängen gelegt werden. Der Heißleim muss ständig oberhalb einer erforderlichen Mindesttemperatur gehalten werden, um sein vorzeitiges Erhärten bzw. eine problemlose Verarbeitung zu gewährleisten.

Aus der EP 1 057 940 A1 ist eine Dichtungsbahn für unterirdische Bauwerke bekannt. Die Dichtungsbahn aus Kunststoff ist an Ihrer Flachseite wenigstens teilweise mit einer Geotextilschicht verbunden. Diese Verbindung kann durch aufschmelzen oder aufkleben hergestellt werden. Die kombinierte Kunststoff-Geotextilschicht wird mittel Klettverschlusstechnologie direkt an der Tunnelwandung befestigt.

Letztlich ist eine Abdichtung von Wandungen gegen Druck- und Sickerwasser durch das Aufbringen einer mehrschichtigen Dichtungsbahn aus Schaumkunststoff und PVC bekannt, die das Befestigen dieser einen Verbundschicht auf der Betonwandung durch Aufschmelzen realisiert (DE 28 37 333). Das Aufschmelzen erfolgt mittels Heißgas oder offener Flamme, wobei die Dichtungsbahn über das Erhitzen der PVC-Schicht an der Betonwandung direkt aufgeschmolzen wird. Dabei wird die PVC-Schicht und die Schaumstoffschicht relativ oft verletzt, so dass sich Schmetztöcher bilden, durch die Wasser über die Schaumstoffschicht und die PVC-Schicht in den Beton eindringt und durch diesen langsam hindurchdringt.

Der Erfindung liegt die Aufgabe zugrunde, eine Abdichtung zu schaffen, die die Nachteile des bekannten Standes der Technik beseitigt, wobei kein Heißleim verwendet und keine Schaumstoffdichtung auf die Betonwandung aufgebracht werden soll. Darüber hinaus soll die Erfindung flexibel gegen Bauwerksbewegungen und Verwerfungen sein sowie dennoch dicht bleiben.
Dies wird erfindungsgemäß dadurch gelöst, dass
in einem ersten Schritt an der Bauwerks-/Tunnelwandung ein Geotextil, vorzugsweise in Bahnen, an- bzw. aufgebracht wird, an welchem in einem zweiten Schritt mittels einer Heißluftvorrichtung eine kombinierte Schicht aus einem weiteren Geotextil und einer Kunststoffbahn aufgeschmolzen und an die Bauwerks-/Tunnelwandung flächig und mit variablen Druck mittels eines Andrückbalkens angepresst wird, so dass ein unlösbares Mehrschichtenverbundsystem erzeugt wird, welches flexibel und gleichzeitig dicht ausgeführt ist. Mit diesem System ist keine Beeinträchtigung der Materialqualität (Materialgefüge) der Kunstoffdichtungsbahn mehr vorhanden.
Die Verlegung der Bahnen wird von einem Verlegewagen aus durchgeführt, der entlang einer an die Tunnelwandung angepassten Führungsbahn sich fortbewegt.
Die Bahnen werden von einer am Verlegewagen befestigten Rolle abgewickelt.

Die erste Geotextilschicht wird an der Tunnelwandung entweder mittels Halterungen verschraubt, mittels Bolzenschussvorrichtung angeschossen oder anderweitig mechanisch befestigt. Auch eine Verklebung auf geeignetem Untergrund ist technisch möglich.

Die Vorrichtung zur Durchführung des Verfahrens ist, dadurch gekennzeichnet, dass die auf dem Verlegewagen mitzuführende Heißluftvorrichtung u. a. aus einem Hohlbalken mit flexiblen und/oder fest installierten Heißluftdüsen besteht, wobei der Hohlbalken eine definierte Heißluftmenge an vorher definierten Stellen der Geotextilien aufbringt und über einen Andrückbalken beide Geotextilschichten bei einer Heißlufttemperatur von vorzugsweise 60 bis 650 °C unter einem variablen Anpressdruck angepresst und verschmolzen werden.

Die definierte Heißluftmenge zur Beaufschlagung des Geotextil beträgt vorzugsweise 200 - 450 l/min. Die definierten Stellen der Bestrahlung der Geotextilien mit Hitze wird in der Praxis so sein, dass der Hohlbalken/die Düsen zwischen dem an der Wand befestigten Geotextil und der kombinierten Schicht aus einem weiteren Geotextil und einer Kunststoffbahn (kaschierte KDB) im Abstand von vorzugsweise 5 - 8 cm mitgeführt werden und im jeweiligen Abstand der Düsen das Geotextil auf einer Breite, die der Breite des Düsenaustrittstrahles entspricht, erhitzt und verschmolzen wird.

Die Heißluftdüsen sind wahlweise schwenkbar ausgeführt und können speziell auf die zu behandelnden Stellen ausgerichtet werden.

Der Andrückbalken wird ebenfalls schwenkbar ausgeführt und kann damit die Wandung beim Aufbringen und Befestigen der in Bahnen aufzubringen Verbundschicht konturengenau abfahren.

Durch dieses vielfältig anpassbare System der Erhitzung wird erfindungsgemäß verhindert, dass einzelne Stellen des Geotextil zerschmolzen (Löcher) werden.

### Vorteile der Erfindung:

- es wird kein Heißleim zum Befestigen der Dichtungsbahnen benötigt
- der Verlegewagen kann sehr einfach und robust ausgeführt werden
- es wird keine Schaumstoff verwendet, wodurch die Verbundschicht in ihrer Gesamtheit sehr flexibel ausgeführt werden kann
- durch die Verwendung von Geotextilien als Aufkaschierung auf die KDB ist ein optimales Verbundsystem möglich
- das Geotextil lässt sich definiert erhitzen, ohne dass beim Anschmelzen die kaschierte KDB im Gefüge beeinträchtigt wird
- die Erhitzung erfolgt definiert in der Art, dass der Hohlbalken mit seinen Heißluftdüsen in einem Temperaturbereich von 60 bis 650 °C arbeitet und darauf angepasst der Andrückbalken mit einem variablen Druck wirkt
- durch das Verwenden von verschiedenen Heißluftdüsendurchmessern bzw. Heißluftdüsenformen und der Möglichkeit eines Verschwenkens dieser Düsen tritt eine weitere Anpassung an die jeweils örtlichen Gegebenheiten und die verwendeten Stoffe ein
- es wird nicht allein auf die Schmelzwirkung der Heißluftvorrichtung vertraut, sondern durch den Einsatz eines schwenkbaren drucksteuerbaren Andrückbalkens ein zusätzlicher Verbindungseffekt erreicht

Die Erfindung soll nachstehend anhand eines Ausführungsbeispieles näher erläutert werden.

Der abzudichtende Stollen oder Tunnel(1) wird im ersten Arbeitsschritt mit einem Geotextil(2), welches in Bahnen über eine schwenkbare Verlegewagen (6) aufgebracht wird, ausgekleidet. Diese Auskleidung kann durch verschiedene mechanische Verfahren erfolgen. Möglich ist ein Anschrauben an Halterungen, Schienen, Tellern etc. sowie ein Anschießen durch Bolzenschussgeräte oder ähnliche Verfahren.
Nach der Aufbringung dieser ersten Schicht (2) erfolgt mittels des Verlegewagens (6) und einer darauf befestigten Heißluftvorrichtung (3), die über einen Hohlbalken(10) mit Austrittsdüsen (11) verfügt, einerseits ein definiertes Erwärmen der ersten Geotextilschicht (2) auf einen Temperaturbereich von 60 bis 650 °C und anderseits ein Andrücken einer Verbundschicht (4) aus Geotextil und Kunststoff mit einem variablen Flächendruck. Dadurch wird erreicht, dass beide Schichten (2; 4) untrennbar und weitgehend gleichmäßig an den Schmelzpunkten verbunden werden und andererseits sehr flexibel bleiben. Eine Beeinträchtigung der Gefügestruktur der kaschierten KDB wird dadurch vermieden. Eine Einschmelzung von Löchern wird durch diese sehr schonende Art der Befestigung und auch durch die speziellen Eigenschaften des Geotextil sicher verhindert.
Selbstverständlich können mit dem erfindungsgemäßen Verfahren neben Tunnel- und /oder Stollenbauwerken auch alle anderen Ingenieurbauwerke vorrangig aus Beton, aber auch aus anderen Materialien abgedichtet werden.

### Liste der verwendeten Bezugszeichen

1. Bauwerks-/Tunnelwandung
2. Geotextilschicht
3. Heißluftvorrichtung
4. kombinierte Schicht
5. Andrückbalken
6. Verlegewagen
7. Rolle
8. Halterung
9. Bolzenschussvorrichtung
10. Hohlbalken
11. Heißluftdüsen

## Patentansprüche

1. Verfahren zum Abdichten der Wandungen von Ingenieurbauwerken aus Beton, vorzugsweise von unterirdischen Tunnelbauwerken, wobei als Dichtungsschicht mindestens eine Kunststoffbahn verwendet wird,
***dadurch gekennzeichnet, dass***
in einem ersten Schritt an der Bauwerks-/Tunnelwandung (1) ein Geotextil (2), vorzugsweise in Bahnen, angebracht wird, an welchem in einem zweiten Schritt mittels einer Heißluftvorrichtung (3) eine kombinierte Schicht (4) aus einem weiteren Geotextil und einer Kunststoffbahn aufgeschmolzen und an die Bauwerks-/Tunnelwandung (1) flächig und mittels eines Andrückbalkens (5) mit variablen Druck angepresst wird, so dass ein unlösbares Mehrschichtenverbundsystem erzeugt wird, welches flexibel und gleichzeitig dicht ausgeführt ist.

2. Verfahren nach Anspruch 1, ***gekennzeichnet dadurch, dass*** die Verlegung der Bahnen von einem Verlegewagen (6) aus durchgeführt wird, der entlang einer an die Bauwerks-/Tunnelwandung (1) angepassten Führungsbahn sich fortbewegt.

3. Verfahren nach Anspruch 1 und 2, ***gekennzeichnet dadurch, dass*** die Bahnen von einer am Verlegewagen (6) befestigten Rolle (7) abgewickelt werden

4. Verfahren nach Anspruch 1, ***gekennzeichnet dadurch, dass*** die erste Geotextilschicht (2) an der Bauwerks-/Tunnelwandung(1) entweder mittelsHalterungen (8) verschraubt, mittels Bolzenschussvorrichtung (9) angeschossen oder anderweitig mechanisch befestigt wird.

5. Verfahren nach Anspruch 1 bis 4, ***gekennzeichnet dadurch, dass*** die erste Geotextilschicht (2) auch mit einem Verfahren der Verklebung an der Bauwerks-/Tunnelwand (1) befestigt wird.

6. Vorrichtung zur Durchführung des Verfahrens nach Anspruch 1 bis 5, ***gekennzeichnet dadurch, dass*** die auf dem Verlegewagen (6) mitzuführende Heißluftvorrichtung(3) u. a. aus einem Hohlbalken(10) mit flexiblen und/oder fest installierten Heißluftdüsen(11) besteht, wobei der Hohlbalken (10) eine definierte Heißluftmenge an vorher definierten Stellen der Geotextilien (2) aufbringt und über einen Andrückbalken (5) beide Geotextilschichten (2; 4) bei einer Heißlufttemperatur von 60 bis 650 °C unter einem variablen Anpressdruck angepresst und verschmolzen werden.

7. Vorrichtung nach Anspruch 6, ***gekennzeichnet dadurch, dass*** die Heißluftdüsen (11) verschiedene Durchmesser und Formen aufweisen und austauschbar auf dem / am Hohlbalken(10) angebracht sind.

8. Vorrichtung nach Anspruch 6 und 7, ***gekennzeichnet dadurch, dass*** die Heißluftdüsen(11) schwenkbar und/oder axial verschiebbar ausgeführt sind.

9. Vorrichtung nach Anspruch 6, ***gekennzeichnet dadurch, dass*** der Andrückbalken (5) schwenkbar ausgeführt ist.

## Claims

1. A method for the sealing of the walls of engineering structures of concrete, preferentially of subterranean tunnel structures, wherein at least one plastic web is used as sealing layer,
**characterized in that**
in a first step a geotextile (2) preferentially in webs is fixed to the structure/tunnel wall (1), on which in a second step a combined layer (4) of an additional geotextile and a plastic web is fused on by means of a hot air device (3) and flatly pressed against the structure/tunnel wall (1) with variable pressure by means of a pressing-on beam (5) so that an inseparable multiple-layer composite system is created which is embodied in a flexible and tight fashion at the same time.

2. The method according to claim 1, **characterized in that** the placement of the webs is carried out from a placement car (6) which moves along a guide track adapted to the structures/tunnel wall (1).

3. The method according to claim 1 and 2, **characterized in that** the webs are unwound from a reel (7) attached to the placement car (6).

4. The method according to claim 1, **characterized in that** the first geotextile layer (2) is either screwed by means of holders (8), shot-on by means of bolt apparatus (9) or otherwise mechanically attached to the structure/tunnel wall (1).

5. The method according to claim 1 to 4, **characterized in that** the first geotextile layer (2) is also attached to the structure/tunnel wall (1) with a method of gluing.

6. A device for carrying out the method according to claim 1 to 5, **characterized in that** the hot air device (3) to be carried along on the placement car (6) among other things consists of a hollow beam (10) with flexible and/or hot air nozzles (11) installed in a fixed manner, wherein the hollow beam (10) applies a defined hot air quantity to previously defined locations of the geotextiles (2) and via a pressing-on beam (5) both geotextiles layers (2; 4) at a hot air temperature of 60 to 650°C are pressed on and fused under a variable contact pressure.

7. The device according to claim 6, **characterized in that** the hot air nozzles (11) have different diameters and shapes and are attached to the/on the hollow beam (10) in a replaceable manner.

8. The device according to claim 6 and 7, **characterized in that** the hot air nozzles (11) are embodied in a swivellable and/or axially displaceable manner.

9. The device according to claim 6, **characterized in that** the pressing-on beam (5) is embodied in a swivellable manner.

## Revendications

1. Procédé d'étanchéité pour les murs de constructions techniques en béton, de préférence de constructions souterraines de tunnels, dans lequel on emploie comme couche d'étanchéité au moins une bande de matière plastique,
**caractérisé en ce que**,
dans une première étape, on applique sur le mur de la construction/du tunnel (1) un géotextile (2), de préférence en bandes, sur lequel, dans une deuxième étape, on fond, au moyen d'un dispositif à air chaud (3), une couche combinée (4) faite d'un autre géotextile et d'une bande de matière plastique et on la comprime en surface et au moyen d'une barre de compression (5) avec une pression variable sur le mur de la construction/du tunnel (1), de sorte qu'on crée un système composite indissociable à couches multiples qui a une conformation souple et en même temps étanche.

2. Procédé selon la revendication 1, **caractérisé en ce que** la pose des bandes se fait depuis un chariot de pose (6) qui avance le long d'une voie de guidage adaptée au mur de la construction/du tunnel (1).

3. Procédé selon la revendication 1 et 2, **caractérisé en ce que** les bandes sont déroulées depuis un rouleau (7) fixé sur le chariot de pose (6).

4. Procédé selon la revendication 1, **caractérisé en ce que** la première couche de géotextile (2) est soit vissée au moyen de supports (8), soit clouée au moyen d'un dispositif de clouage au pistolet (9), soit fixée mécaniquement d'une autre façon.

5. Procédé selon les revendications 1 à 4, **caractérisé en ce que** la première couche de géotextile (2) est aussi fixée par procédé de collage au mur de la construction/du tunnel (1).

6. Dispositif de réalisation du procédé selon les revendications 1 à 5, **caractérisé en ce que** le dispositif à air chaud (3) à transporter sur le chariot de pose (6) consiste entre autres en une poutre creuse (10) à buses à air chaud souples et/ou installées à demeure (11), la poutre creuse (10) appliquant un volume d'air chaud défini à des endroits définis préalablement des géotextiles (2) et les deux couches de géotextile (2 ; 4) étant comprimées et fondues à une température d'air chaud comprise entre 60 et 650° C sous une force de compression variable.

7. Dispositif selon la revendication 6, **caractérisé en ce que** les buses à air chaud (11) présentent des formes et diamètres différents et sont installées de manière à être échangeables au niveau de/sur la poutre creuse (10).

8. Procédé selon les revendications 6 et 7, **caractérisé en ce que** les buses à air chaud (11) sont réalisées de manière à être pivotables et/ou déplaçables axialement.

9. Dispositif selon la revendication 6, **caractérisé en ce que** la poutre de compression (5) est réalisée de manière à être pivotable.
